# EUROPÄISCHE PATENTANMELDUNG

(11) **EP 4 617 454 A1**
(43) Veröffentlichungstag der Anmeldung: **17.09.2025**
(21) Anmeldenummer: 25162327.8
(22) Anmeldetag: 07.03.2025
(51) Int. Cl.: E05B 9/00, E05B 9/02, E05B 47/00, E05B 47/02, E05B 63/24, E05C 7/04, E05C 7/06, E05C 9/04, E05B 65/10

(54) **TREIBRIEGELSCHLOSS**

(30) Priorität: 15.03.2024 DE 102024107462
(71) Anmelder: ASSA ABLOY Sicherheitstechnik GmbH, 72458 Albstadt (DE)
(72) Erfinder: Rittinger, Peter, 72474 Benzingen (DE); Hennecke, Gerhard, 42555 Velbert (DE)
(74) Vertreter: Wagner, Jürgen

(57) **Zusammenfassung**

Die Erfindung betrifft ein Treibriegelschloss (2) zum Verriegeln und Entriegeln eines Standflügels (14) einer zweiflügeligen Tür (11), mit einem Schlossgehäuse (21), in dem ein Einzugschieber (241) für eine Treibriegelstange (24) und ein Riegelschieber (5) aufgenommen sind, sowie eine Schieberplatte (27) linear verschiebbar gelagert und eine Schlossnuss (23) mit einem Nusshebel (231) drehbar gelagert sind, um das Treibriegelschloss (2) manuell zu entriegeln.

Um eine breite Anwendbarkeit des Treibriegelschlosses (2) zu ermöglichen, ist vorgesehen, dass das Schlossgehäuse (21) wenigstens zwei Einbauräume (81, 82, 83, 84, 85) aufweist, wobei in einem ersten Einbauraum (81) ein Motormodul zur motorischen Entriegelung des Treibriegelschlosses einbaubar oder nachrüstbar ist, und in einem zweiten Einbauraum (82) ein Fallenschiebermodul (4) einbaubar oder nachrüstbar ist.

## Beschreibung

Die Erfindung betrifft ein Treibriegelschloss zum Verriegeln und Entriegeln eines Standflügels einer zweiflügeligen Tür gemäß den Merkmalen des Oberbegriffs des Anspruchs 1.

Aus der Praxis sind Treibriegelschlösser bekannt, die mechanisch und auch elektromotorisch betätigbar sind. So beschreibt z.B. das Dokument DE 10 2016 108 706 A1 ein motorisiertes Treibriegelschloss, welches manuell oder motorisch entriegelbar ist.

Die EP 2 749 721 B1 beschreibt ein motorisiertes Treibriegelschloss mit motorischem Antrieb und Fallenschieber. Der motorische Antrieb ist bei diesem Treibriegelschloss essentiell, d.h. dass das Treibriegelschloss immer eine entsprechende Energieversorgung benötigt.

Die EP 3 543 439 A1 zeigt ebenfalls ein motorisiertes Treibriegelschloss ohne Fallenauswerfer. Dieses Treibriegelschloss benötigt ebenfalls immer eine Energieversorgung und kann zudem nur eingeschränkt angewendet werden, da es keine Möglichkeit besitzt, eine Schlossfalle zu entriegeln.

Ferner sind aus der Praxis Treibriegelschlösser bekannt, bei denen ein Türöffner zum Einsatz kommt. Ein entsprechendes Treibriegelschloss ist aus der DE 10 2006 038 610 A1 bekannt.

Der Erfindung liegt die Aufgabe zugrunde, ein vielseitig einsetzbares Treibriegelschloss mit einem Riegelauswerfer und wenigstens einer Treibriegelstange zu schaffen. Insbesondere soll das Treibriegelschloss entweder nur mit einem Riegelauswerfer oder wahlweise mit einem Riegelauswerfer und einem Fallenauswerfer einsetzbar sein. Vorzugsweise soll statt des Fallenauswerfers ein Elektrotüröffner verwendet werden können. Insbesondere soll das Treibriegelschloss um einen motorischen Antrieb nachrüstbar und/oder aufrüstbar sein. Ferner soll vorzugsweise das Treibriegelschloss geeignet sein, um für unterschiedliche Dornmaße eingesetzt werden zu können.

Diese Aufgabe wird erfindungsgemäß durch ein Treibriegelschloss mit den Merkmalen des Anspruchs 1 gelöst.

Erfindungsgemäß wird ein Treibriegelschloss zum Verriegeln und Entriegeln eines Standflügels einer zweiflügeligen Tür vorgeschlagen, mit einem Schlossgehäuse mit einem Stulp, wobei in dem Schlossgehäuse ein Einzugschieber für eine Treibriegelstange und ein Riegelschieber gelagert sind, sowie eine Schieberplatte linear verschiebbar gelagert ist und eine Schlossnuss mit einem Nusshebel drehbar gelagert ist, um das Treibriegelschloss manuell zu entriegeln, wobei mittels des Riegelschiebers ein Riegel eines Aktivflügelschlosses aus dem Schlossgehäuse herausdrängbar ist. Wesentlich dabei ist, dass das Schlossgehäuse wenigstens zwei Einbauräume aufweist, wobei wahlweise in einem ersten Einbauraum ein Motormodul umfassend einen Motor zur motorischen Entriegelung des Treibriegelschlosses einbaubar oder nachrüstbar ist, und/oder wahlweise in einem zweiten Einbauraum ein Fallenschiebermodul umfassend einen Fallenauswerfer einbaubar oder nachrüstbar ist, um beim Entriegeln eine Falle eines Aktivflügelschlosses aus dem Schlossgehäuse herauszudrängen, oder dass in dem zweiten Einbauraum ein Türöffner einbaubar ist.

Ein Vorteil ist, dass das Treibriegelschloss ein Schlossgehäuse aufweist, in dem mechanische Schlosskomponenten derart aufgenommen sind, dass ein manueller Betrieb des Treibriegelschlosses dergestalt realisierbar ist, dass über eine Treibriegelstange und einen Riegelschieber eine Ver- bzw. Entriegelung eines Standflügels erfolgt. Eine universelle Verwendbarkeit des Treibriegelschlosses ergibt sich, indem das Schlossgehäuse nachrüstbar ist, beispielsweise indem das Schlossgehäuse durch ein Motormodul mit einem Motor aufrüstbar ist, um eine motorische Entriegelung des Treibriegelschlosses zu ermöglichen. Das Motormodul mit Motor wird dabei in einen ersten Aufnahmeraum des Schlossgehäuses eingesetzt.

Ein Vorteil ist, dass das Motormodul mit dem Antriebsmotor optional ist, also wahlweise verwendet werden kann, sodass das Treibriegelschloss entweder als rein manuelles oder mechanisches Treibriegelschloss einsetzbar ist, oder als kombiniertes mechanisch und motorisch betätigbares Treibriegelschloss einsetzbar ist.

Weiter umfasst das Schlossgehäuse wenigstens einen zweiten Einbauraum, in dem wahlweise ein Fallenauswerfer einbaubar ist. Dies ermöglicht es, das Treibriegelschloss entweder nur mit einem Riegelauswerfer zu betreiben oder mit einem Riegelauswerfer und einem Fallenauswerfer. Dadurch kann das erfindungsgemäße Treibriegelschloss an den jeweiligen Anwendungsbereich optimal angepasst werden. Auch die für die Herstellung des Treibriegelschlosses notwendigen Kosten reduzieren sich, da lediglich diejenigen Komponenten des Treibriegelschlosses zur Anwendung kommen müssen, die zur Erfüllung der jeweiligen Funktion notwendig sind. Weiter kann in dem zweiten Einbauraum ein Türöffner eingebaut werden. Der Türöffner kann in dem zweiten Einbauraum anstatt eines Fallenauswerfers eingebaut werden. Alternativ kann ein im zweiten Einbauraum vorhandener Fallenauswerfer ausgebaut und ein Türöffner eingebaut werden.

Insbesondere wird unter Einbauraum ein Raum innerhalb des Schlossgehäuses verstanden, in den Komponenten bzw. Module oder Baueinheiten zur Nachrüstung oder Aufrüstung des Treibriegelschlosses aufgenommen werden können bzw. einbaubar sind. Vorzugsweise wird unter aufgenommen bzw. einbaubar verstanden, dass die Komponenten bzw. Module oder Baueinheiten in einem Einbauraum mechanisch befestigbar und an Getriebekomponenten und/oder an elektronische Komponenten der Schlossmechanik bzw. des Treibriegelschlosses anschließbar sind. Insbesondere werden die Komponenten derart eingebaut oder aufgenommen, dass diese sich in einer Wirkverbindung oder Antriebsverbindung mit der Schlossmechanik befinden. Dadurch kann durch manuelles Betätigen der Schlossnuss auch ein nachträglich in dem Einbauraum eingebauter Fallenschieber oder Türöffner betätigt werden.

Insbesondere kann das Treibriegelschloss auch ohne die zusätzlichen Module, also ohne das Motormodul und/oder ohne das Fallenschiebermodul und/oder ohne einen Türöffner eingesetzt werden. Dadurch kann ein besonders kostengünstiges Treibriegelschloss hergestellt werden. Sollte im Nachhinein der Anwendungsbereich des Treibriegelschlosses erweitert werden, kann durch Aufrüsten oder Nachrüsten des Motormoduls in dem ersten Einbauraum bzw. durch Aufrüsten oder Nachrüsten eines Fallenschiebermoduls oder eines Türöffners im zweiten Einbauraum das Treibriegelschloss angepasst werden. Dasselbe gilt natürlich auch umgekehrt, das heißt dass das Treibriegelschloss mit Motormodul bzw. Fallenschiebermodul eingesetzt werden kann und nachträglich durch Ausbau des Motormoduls bzw. Fallenschiebermoduls zurückgerüstet werden kann.

Insbesondere kann das Motormodul derart ausgebildet sein, dass es in den ersten Einbauraum derart einbaubar ist, dass es in dem ersten Einbauraum mechanisch befestigt wird und eine Wirkverbindung zu einer elektronischen Komponente und/oder Getriebekomponente des Treibriegelschlosses bzw. der Schlossmechanik hergestellt wird.

Insbesondere kann das Fallenschiebermodul derart ausgebildet sein, dass es in den zweiten Einbauraum derart einbaubar ist, dass es in dem zweiten Einbauraum mechanisch befestigt wird und eine Wirkverbindung zu einer elektronischen Komponente und/oder Getriebekomponente des Treibriegelschlosses bzw. der Schlossmechanik hergestellt wird.

Unter Getriebekomponente des Treibriegelschlosses bzw. der Schlossmechanik kann ein Hebel und/oder ein Zahnrad und/oder eine Zahnstange und/oder eine Kulissenführung und/oder eine Schieberplatte verstanden werden.

Unter elektronischer Komponente des Treibriegelschlosses bzw. der Schlossmechanik kann ein Sensor und/oder eine Steuerungsvorrichtung verstanden werden.

Komponenten bzw. Module oder Baueinheiten zur Nachrüstung oder Aufrüstung können umfassen, ein Motormodul, und/oder ein Sensormodul, und/oder ein Steuerungsmodul, und/oder ein Fallenauswerfermodul, und/oder ein digitales Schnittstellenmodul.

Vorzugsweise kann das Treibriegelschloss mit einer einzigen Treibriegelstange, beispielsweise einer oberen Treibriegelstange, ausgebildet sein. Alternativ kann das Treibriegelschloss auch zwei Treibriegelstangen aufweisen, beispielsweise eine obere Treibriegelstange und eine untere Treibriegelstange.

Unter der verriegelten Stellung des Treibriegelschlosses wird insbesondere eine Stellung verstanden, bei der die Treibriegelstange oder die beiden Treibriegelstangen nach oben und unten aus dem Schlossgehäuse ausgefahren sind, derart, dass die obere Treibriegelstange in eine Verriegelungsaufnahme am Türrahmen und die untere Treibriegelstange in eine Verriegelungsaufnahme am Boden einer Tür eingreifen.

Unter Entriegeltstellung des Treibriegelschlosses wird insbesondere verstanden, dass die beiden Treibriegelstangen in das Schlossgehäuse vollständig zurückgezogen sind, sodass die Treibriegelstangen nicht mehr mit einer Verriegelungsaufnahme zusammenwirken und der Standflügel geöffnet werden kann.

Ein besonderer Vorteil ist, dass bei der Aufrüstung und/oder Nachrüstung die Komponenten in dasselbe Schlossgehäuse des Treibriegelschlosses eingebaut werden. Dadurch verändern sich die Abmessungen des Schlossgehäuses nicht, selbst wenn das Treibriegelschloss um einen motorischen Antrieb aufgerüstet oder um einen Fallenauswerfer aufgerüstet oder um einen Türöffner aufgerüstet wird. Vorteilhafterweise sind die Komponenten bzw. Module oder Baugruppen zur Aufrüstung innerhalb des Schlossgehäuses aufgenommen, d. h. von dem Schlossgehäuse umschlossen und dadurch geschützt.

Insbesondere wird unter Schlossgehäuse des Treibriegelschlosses ein Gehäuse verstanden, in dem die Komponenten des Treibriegelschlosses aufgenommen sind. Vorzugsweise weist das Schlossgehäuse im Bereich des Stulps Ausnehmungen auf, die einen Durchgriff von Riegelelementen, wie beispielsweise Schlossriegel und/oder Schlossfalle eines Aktivflügelschlosses ermöglichen. Ferner kann das Schlossgehäuse an seinen oberen und unteren Schmalseiten Ausnehmungen für den Durchgriff von Treibriegelstangen aufweisen.

Insbesondere wird unter Schieberplatte ein überwiegend flaches oder plattes Bauteil verstanden, welches im Schlossgehäuse linear und vorzugsweise parallel vom Stulp verschiebbar ist. Insbesondere verbindet die Schieberplatte mehrere bewegliche Elemente des Treibriegelschlosses untereinander. Die Schieberplatte kann dazu beispielsweise eine oder mehrere Kulissenführungen aufweisen. Ergänzend oder alternativ kann die Schieberplatte einen oder mehrere Zapfen und/oder Rollen aufweisen, die jeweils eine Verbindung zu einem beweglichen Element der Schlossmechanik herstellen. Ebenso kann an der Schieberplatte ein oder mehrere mechanische Anschläge ausgebildet sein, um mit Zapfen oder Rollen von beweglichen Elementen des Treibriegelschlosses zusammenzuwirken.

In einer Ausgestaltung kann vorgesehen sein, dass das Motormodul einen Motor und einen Motorabtrieb umfasst, wobei der Motorabtrieb die Schieberplatte beaufschlagt, um diese motorisch in eine Entriegelungsstellung zu verfahren.

Insbesondere kann dabei vorgesehen sein, dass das Motorgetriebe die Schieberplatte zum Entriegeln mittels einer einseitigen Anlage in Entriegelungsrichtung schiebt, wobei die einseitige Anlage in Entriegelungsrichtung offen ist. Durch die einseitige Anlage zwischen Motorgetriebe und Schieberplatte ergibt sich eine besonders einfache Aufrüstung oder Nachrüstung, da lediglich der Motor mit seinem Abtrieb von unten her in Kontakt mit der Schieberplatte oder einem Zapfen der Schieberplatte gebracht werden muss und daraufhin die Schieberplatte durch einseitiges Drücken in Richtung Entriegelung verschieben kann. Auch ein Entfernen des Motormoduls bzw. des Motors aus dem Einbauraum ist auf die Art und Weise einfach möglich, da der Motor bzw. das Motormodul einfach entnommen werden kann, ohne dass dafür aufwendig eine mechanische Verbindung zwischen Schieberplatte und Motorgetriebe getrennt werden müsste.

Vorzugsweise kann vorgesehen sein, dass der Motor als Linearmotor ausgebildet ist oder einen Spindeltrieb aufweist, um die Schieberplatte in einer Entriegelungsrichtung zu verfahren. Sensoren können mit dem Linearmotor und/oder dem Spindeltrieb und/oder der Schieberplatte zusammenwirken, insbesondere an dem Linearmotor oder dem Spindeltrieb oder der Schieberplatte angeordnet sein, um eine Verriegeltstellung und/oder eine Mittelstellung und/oder eine Entriegeltstellung zu detektieren.

In einer vorteilhaften Ausgestaltung kann vorgesehen sein, dass das Schlossgehäuse einen Einbauraum zum Einbauen oder Nachrüsten eines Sensorplatinenmoduls aufweist, um unterschiedliche Stellungen des Treibriegelschlosses oder um unterschiedliche Stellungen von Komponenten des Treibriegelschlosses elektronisch zu detektieren. Der Einbauraum kann beispielsweise parallel zur Schlossdecke oder zum Schlossboden verlaufen. Dadurch kann ein flaches, plattenförmiges Sensormodul platzsparend aufgenommen werden. Insbesondere ist das Sensormodul als eine flache Platine ausgebildet, auf der verschiedene Sensoren derart positioniert sind, dass diese nach Einbau des Sensormoduls in das Schlossgehäuse bereits richtig zu den zu detektierenden Bauteilen positioniert sind. Bei den Sensoren kann es sich beispielsweise um Sensoren handeln, die eine Verriegelungsstellung und/oder eine Entriegelungsstellung des Treibriegelschlosses detektieren. Alternativ oder ergänzend kann es sich auch um Sensoren handeln, die beispielsweise eine Betätigung der Drückernuss und/oder eine Stellung der Treibriegelstangen und/oder eine Stellung von Fallenauswerfer und/oder Riegelauswerfer detektieren. Alternativ oder ergänzend können die Sensoren auch einen Riegelsensor und/oder einen Fallensensor umfassen, um den Eingriff eines Riegels oder einer Falle eines Aktivflügelschlosses in das Schlossgehäuse zu detektieren. Die Sensoren können als Taster und/oder als Lichtschranke und/oder als Hall-Sensor ausgebildet sein.

Vorzugsweise kann vorgesehen sein, dass das Schlossgehäuse einen Einbauraum zum Einbauen oder Nachrüsten eines Steuerungsmoduls oder einer Steuereinrichtung aufweist, um das Treibriegelschloss elektronisch zu steuern, insbesondere einen motorischen Antrieb zu steuern und/oder um Sensoren auszuwerten. Über das Steuerungsmodul oder die Steuereinrichtung kann innerhalb des Schlossgehäuses sowohl eine leistungsmäßige Ansteuerung des Motors erfolgen als auch eine Logik implementiert sein, beispielsweise mittels eines Mikroprozessors, um Sensoren des Treibriegelschlosses auszuwerten. Beispielsweise kann die Steuerungseinrichtung bzw. das Steuerungsmodul anhand von Sensorsignalen einen Fehlerzustand und/oder einen ordnungsgemäßen Betrieb des Treibriegelschlosses detektieren. Insbesondere wird unter Steuerungsmodul oder Steuereinrichtung eine elektronische Einrichtung verstanden, auf der eine Leistungsschnittstelle zum Ansteuern des Motors sowie eine Datenschnittstelle zum Auswerten von Sensoren vorhanden ist. Über eine Kommunikationsschnittstelle kann die Steuereinrichtung mit übergeordneten Steuereinheiten, wie beispielsweise einer Zutrittskontrolleinrichtung und/oder einer übergeordneten Flucht- und Rettungswegzentrale kommunizieren.

Vorzugsweise kann vorgesehen sein, dass das Schlossgehäuse einen Einbauraum zum Einbauen oder Nachrüsten eines Riegelkontakts und/oder einen Einbauraum zum Einbauen oder Nachrüsten eines Fallenkontakts aufweist, um ein Eingreifen eines Riegels eines Aktivfallenschlosses und/oder einer Falle eines Aktivfallenschlosses in das Schlossgehäuse zu detektieren.

In einer vorteilhaften Ausgestaltung kann vorgesehen sein, dass in den zweiten Einbauraum ein elektrischer Türöffner anstatt eines Fallenschiebermoduls oder eines Fallenauswerfers einbaubar oder nachrüstbar ist, oder gegen ein Fallenschiebermodul oder einen Fallenauswerfer austauschbar ist. Insbesondere kann vorgesehen sein, dass der elektrische Türöffner ein Standardtüröffner mit Normabmessungen ist. Dazu kann das Schlossgehäuse entsprechende Aufnahmen aufweisen, um den Türöffner in das Schlossgehäuse einzusetzen und beispielsweise durch Verschrauben zu befestigen.

Um eine elektrische wie auch eine mechanische Betätigung zu ermöglichen, ist insbesondere in einer Ausgestaltung vorgesehen, dass der elektrische Türöffner als ein mechanisch und elektrisch schaltbarer, insbesondere entriegelbarer Türöffner ausgebildet ist, und dass in dem Schlossgehäuse ein parallel zum Stulp verschiebbarer Entriegelungsschieber gelagert ist, um den Türöffner über eine Entriegelungstaste mechanisch zu schalten, insbesondere zu entriegeln.

Vorzugsweise kann dabei vorgesehen sein, dass ein Einzugschieber, insbesondere der obere Einzugschieber, als Entriegelungsschieber ausgebildet ist, insbesondere zwei zueinander beabstandete Entriegelungstaster zur Betätigung der Entriegelungstaste aufweist, oder dass die beiden Einzugschieber jeweils als Entriegelungsschieber ausgebildet sind, insbesondere dass der obere Einzugschieber einen Entriegelungstaster, vorzugsweise für DIN links, und dass der untere Einzugschieber einen Entriegelungstaster, vorzugsweise für DIN rechts, aufweist.

Insbesondere ist der elektrische Türöffner einerseits elektrisch betätigbar. Der Türöffner kann dabei als Arbeitsstromtüröffner oder als Ruhestromtüröffner ausgebildet sein. Zusätzlich zu der elektrischen Entriegelung weist der Türöffner an seiner Rückseite eine Entriegelungstaste auf. Durch Betätigung der Entriegelungstaste kann der Türöffner entriegelt werden. Der Türöffner weist eine Türöffnerfalle auf, die insbesondere als Schwenkfalle ausgebildet sein kann. Bei verriegeltem Türöffner ist diese Türöffnerfalle gegen Schwenken gesperrt. Bei Entriegelung des Türöffners wird diese Schwenkfalle freigeschaltet, d.h. sie kann um eine Längsachse frei verschwenkt werden.

In einer vorteilhaften Ausgestaltung kann vorgesehen sein, dass der elektrische Türöffner in dem zweiten Bauraum sowohl in einer 0° Einbaulage als auch um 180° gedreht einbaubar ist, um links angeschlagene Türen oder rechts angeschlagene Türen zu verriegeln oder zu entriegeln.

Um ohne konstruktive Änderungen an dem Treibriegelschloss sowohl rechts als auch links angeschlagene Türen zu bedienen, kann in einer vorzugsweisen Ausgestaltung vorgesehen sein, dass der Entriegelungsschieber zwei beabstandete Entriegelungstaster aufweist, um den Türöffner sowohl in einer 0°-Einbaulage als auch in einer 180°-Einbaulage mechanisch über die Entriegelungstaster zu schalten, insbesondere zu entriegeln, oder dass die beiden Einzugschieber jeweils einen Entriegelungstaster aufweisen, um den Türöffner sowohl in einer 0°-Einbaulage als auch in einer 180°-Einbaulage mechanisch über die Entriegelungstaster zu schalten, insbesondere zu entriegeln.

In einer vorzugsweisen Ausgestaltung kann vorgesehen sein, dass in wenigstens einem Einbauraum wenigstens eines der eingebauten Module die Funktion eines Schlossdorns übernimmt, um das Schlossgehäuse mechanisch zu stabilisieren. Ein Schlossgehäuse weist eine Schlossdecke und einen Schlossboden auf. Über das Schlossgehäuse verteilt werden normalerweise Schlossdorne verwendet, um eine Kraftübertragung zwischen Schlossdecke und Schlossboden zu ermöglichen und so das Schlossgehäuse zu stabilisieren. Vorteilhafterweise kann vorgesehen sein, dass die in dem Schlossgehäuse eingebauten Module in den jeweiligen Anbauräumen mechanisch derart stabil ausgebildet sind, dass diese Module die Funktion eines Schlossdorns übernehmen. Dadurch wird ein mechanisch stabiler Aufbau des Schlossgehäuses ermöglicht und die Anzahl der benötigten Komponenten reduziert, indem auf Schlossdorne verzichtet werden kann.

Vorteilhafterweise kann vorgesehen sein, dass das Schlossgehäuse des Treibriegelschlosses einheitliche Abmessungen, insbesondere Abmessungen gemäß einer Industrienorm oder einer offiziellen Norm einer Normungsbehörde aufweist. Insbesondere wird mit ein und demselben Gehäuse bei ein und denselben Abmessungen ein Treibriegelschloss bereitgestellt, welches entweder rein mechanisch betätigbar ist oder rein mechanisch betätigbar ist und Sensoren aufweist oder mechanisch und motorisch betätigbar ist. Von Vorteil ist, dass die Abmessungen des Schlossgehäuses dabei in jeder Ausrüstungsstufe dieselben bleiben und eine Nachbearbeitung der Türen, in denen das Treibriegelschloss eingebaut wird, nicht erforderlich wird. Insbesondere kann vorgesehen sein, dass das Schlossgehäuse Abmessungen aufweist, die bis zu einem Dornmaß von 35 mm bis 100 mm, in der Höhe 165 mm nicht überschreiten, in der Breite 16 mm nicht überschreiten. Die Tiefe kann je nach Dormaß zwischen 50 mm und 134 mm betragen, insbesondere dass das Schlossgehäuse Abmessungen entsprechend der DIN 18250 aufweist.

Vorteilhafterweise kann vorgesehen sein, dass das Schlossgehäuse für unterschiedliche Dornmaße anpassbar ist, indem für ein größeres Dornmaß ein Fallenschiebermodul mit einem längeren Fallenschieberstamm und ein Riegelschieber mit einem längeren Riegelschieberstamm eingesetzt wird. Insbesondere wird dies ermöglicht, indem die Schlossmechanik in dem Schlossgehäuse im hinteren Teil angeordnet ist. Der vordere Teil Richtung Stulp des Schlossgehäuses kann verlängert werden, indem der hintere Teil des Fallenauswerfers bzw. Fallenschiebers, also der Fallenschieberstamm und der hintere Teil des Riegelschiebers oder Riegelauswerfers, also des Riegelauswerferstamms verlängert wird. Dadurch wird es möglich, das Treibriegelschloss für unterschiedliche Dornmaße vorzusehen.

In einer Ausgestaltung kann vorgesehen sein, dass in dem Schlossgehäuse ein zweiter Einzugschieber aufgenommen ist, insbesondere ein unterer Einzugschieber, in Ergänzung zu dem ersten oder oberen Einzugschieber der mit einer ersten oder oberen Treibriegelstange verbindbar ist, und der zweite Einzugschieber mit einer zweiten Treibriegelstange verbindbar ist.

Dabei können die beiden Einzugschieber über einen zweiarmigen Umlenkhebel miteinander verbunden sein.

In einer vorzugsweisen Ausgestaltung kann vorgesehen sein, dass der untere Einzugschieber oder der obere Einzugschieber über einen Angriffspunkt direkt mit dem Umlenkhebel verbunden ist, um den Umlenkhebel zu schwenken, insbesondere um den Umlenkhebel bei einer manuellen Entriegelung zu schwenken. Von Vorteil ist, dass durch eine direkte Verbindung der Einzugschieber über den Umlenkhebel eine Zwangsführung der beiden Einzugschieber relativ zueinander geschaffen wird, sodass bei Antrieb eines der Einzugschieber automatisch der andere Einzugschieber in die Gegenrichtung betätigt wird, um das Treibriegelschloss zu entriegeln.

Insbesondere wird unter Einzugschieber ein im Schlossgehäuse linear und vorzugsweise parallel zum Stulp verschiebbares Bauteil verstanden, welches einen Anschluss für eine Treibriegelstange aufweist. Ein Einzugschieber kann überwiegend als ein flaches oder plattenförmiges Bauteil ausgebildet sein.

Insbesondere kann vorgesehen sein, dass der Nusshebel einen Zapfen oder eine Rolle aufweist, mittels dem oder der er direkt mit dem unteren Einzugschieber oder dem oberen Einzugschieber zusammenwirkt, indem der untere Einzugschieber oder der obere Einzugschieber eine Schieberanschlagfläche für den Zapfen oder die Rolle aufweist, derart, dass der Nusshebel über den Zapfen oder die Rolle den unteren Einzugschieber oder den oberen Einzugschieber bei einer manuellen Entriegelung in eine Entriegelungsstellung beaufschlagt, insbesondere schiebt.

In einer vorzugsweisen Ausgestaltung kann vorgesehen sein, dass in dem Schlossgehäuse ein zweiarmiger Riegelschieberhebel konzentrisch zu der Schlossnuss drehbar gelagert ist, dessen erster Arm über einen in einer Kulissenführung der Schieberplatte geführten Kulissenzapfen mit der Schieberplatte zusammenwirkt, und dessen zweiter Arm mit dem Riegelauswerfer zusammenwirkt, um diesen zwischen einer aus dem Schlossgehäuse vorgeschlossenen Entriegelungsstellung und einer in das Schlossgehäuse zurückgezogenen Verriegelungsstellung zu bewegen.

Insbesondere kann vorgesehen sein, dass der zweite Arm des Riegelschieberhebels über einen Fallenumlenkhebel den Fallenauswerfer betätigt, um diesen zwischen einer Entriegelungsstellung und einer Verriegelungsstellung zu bewegen. Dadurch wird eine Betätigung des Riegelauswerfers und des Fallenauswerfers über dasselbe Bauteil bewerkstelligt, was die Funktionssicherheit steigert und eine kompakte Bauweise ermöglicht.

Um bei der manuellen Entriegelung per Schlossnuss eine sichere Entriegelung zu gewährleisten, kann in einer Ausgestaltung vorgesehen sein, dass der Nusshebel einen Mitnehmer für den Riegelschieberhebel aufweist, der bei Drehung der Schlossnuss in Anlage mit dem Riegelschieberhebel gelangt, um diesen in eine Entriegelungsstellung mitzunehmen. Damit kann bei der manuellen Entriegelung eine direkte Betätigung des Riegelschieberhebels ohne zwischenliegende Getriebebauteile ermöglicht werden. Dadurch kann die Funktionssicherheit erhöht und die Anzahl der benötigten Bauteile minimiert werden.

In einer Ausgestaltung kann vorgesehen sein, dass zum motorischen Entriegeln der Motor die Schieberplatte beaufschlagt, und dass zum manuellen Entriegeln der Nusshebel den unteren Einzugschieber oder den oberen Einzugschieber beaufschlagt, insbesondere dass der Nusshebel den unteren Einzugschieber oder den oberen Einzugschieber zum Entriegeln in dieselbe Richtung, insbesondere die Entriegelungsrichtung, beaufschlagt, in die der Motor die Schieberplatte zum Entriegeln beaufschlagt. Insbesondere ist eine direkte Beaufschlagung durch den Nusshebel vorgesehen, so dass zwischen Nusshebel und Einzugschieber kein weiteres Getriebebauteil bewegt werden muss. Dadurch ist manuell über die Schlossnuss und den Nusshebel jederzeit eine sichere Entriegelung möglich.

Um eine Betätigung des Treibriegelschlosses zu erleichtern und die Funktionssicherheit zu erhöhen, kann in einer vorzugsweisen Ausgestaltung vorgesehen sein, dass das Schlossgehäuse einen Federantrieb aufweist, und der Einzugschieber oder die beiden Einzugschieber und/oder die Schieberplatte motorisch oder von der Schlossnuss manuell betätigt unter Aufladung des Federantriebs in Entriegelungsrichtung betätigt werden und in Verriegelungsrichtung von dem Federantrieb unterstützt betätigt werden.

Insbesondere kann vorgesehen sein, dass der Federantrieb zwei Federn aufweist, wobei eine der Federn die Schieberplatte beaufschlagt und die zweite Feder den unteren Einzugschieber oder den oberen Einzugschieber beaufschlagt, insbesondere dass die Federn als Schraubenfedern und/oder Druckfedern ausgebildet sind.

Der erfinderische Gedanke umfasst auch eine Verriegelungsvorrichtung für eine zweiflügelige Tür umfassend einen Standflügel und einen Gangflügel, wobei der Standflügel ein Treibriegelschloss nach einem der hierin beschriebenen Ausgestaltungen aufweist. Der Gangflügel kann ein Anti-Panik-Schloss mit einem Riegel und/oder einer Falle aufweisen. Das Treibriegelschloss weist entsprechend einen Riegelauswerfer und optional einen Fallenauswerfer auf, um den Riegel und/oder die Falle des Anti-Panik-Schlosses des Gangflügels zu entriegeln. Die Entriegelung über das Treibriegelschloss kann manuell oder, sofern das Treibriegelschloss um einen Motorantrieb aufgerüstet wird, manuell und/oder motorisch erfolgen.

Das Treibriegelschloss kann gemäß der DIN EN 179 ausgebildet sein, um für Feuerschutz- und Rauchschutztüren eingesetzt werden zu können. Alternativ und/oder ergänzend kann das erfindungsgemäße Treibriegelschloss auch gemäß der DIN EN 1125 ausgebildet sein, um bei Paniktüren eingesetzt werden zu können.

In den Figuren sind weitere Ausgestaltungen und Beispiele des erfindungsgemäßen Treibriegelschlosses gezeigt und nachfolgend beschrieben.

Dabei zeigen:
- Fig. 1:: das erfindungsgemäße Treibriegelschloss im Standflügel einer zweiflügeligen Tür;
- Fig. 2:: das erfindungsgemäße Treibriegelschloss mit seinem Schlossgehäuse in Minimalausstattung;
- Fig. 3:: das erfindungsgemäße Treibriegelschloss um einen Motorantrieb erweitert;
- Fig. 4:: das erfindungsgemäße Treibriegelschloss um einen Motorantrieb sowie einen Fallenauswerfer und Sensoren erweitert;
- Fig. 5:: das Treibriegelschloss gemäß Fig. 3 motorisch entriegelt;
- Fig. 6:: das Treibriegelschloss gemäß Fig. 3 in einer Mittelstellung;
- Fig. 7:: das Treibriegelschloss mit einem Türöffner statt einem Fallenauswerfer für DIN links angeschlagene Türen;
- Fig. 8:: das Treibriegelschloss gemäß Fig. 7 mit dem E-Öffner für DIN rechts angeschlagene Türen;
- Fig. 9:: das Treibriegelschloss für ein vergrößertes Dornmaß;
- Fig. 10:: die freigeschnittene Schieberplatte des Treibriegelschlosses;
- Fig. 11:: die Anbindung des Umlenkhebels an den unteren Einzugschieber;
- Fig. 12:: die Anbindung des Umlenkhebels an den oberen Einzugschieber;
- Fig. 13:: das Treibriegelschloss aufgerüstet mit motorischem Antrieb und Fallenauswerfer in einer manuell entriegelten Stellung;
- Fig. 14:: die Anbindung des Nusshebels an den unteren Einzugschieber;
- Fig. 15:: eine schematische Darstellung des Zusammenspiels zwischen Riegelschieber und Fallenumlenkhebel;
- Fig. 16:: Fallenauswerfer mit Fallenumlenkhebel.
In den Figuren sind beispielhafte Ausgestaltungen des erfindungsgemäßen Treibriegelschlosses 2 dargestellt. Diese sollen nicht einschränkend verstanden werden. In den Figuren sind gleichwirkende Komponenten mit denselben Referenzzeichen versehen. Der Fachmann kann anhand seines handwerklichen Könnens die gezeigten unterschiedlichen Ausführungsbeispiele im Rahmen des durch die Ansprüche vorgegebenen Schutzbereichs miteinander kombinieren, ohne dabei den Erfindungsgedanken zu verlassen.

Die Fig. 1 zeigt eine schematische Darstellung einer Verriegelungsvorrichtung 1 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist ein Panikschloss 16 auf, welches über eine Türklinke 17 betätigbar ist. Das Panikschloss 16 ist als selbstverriegelndes Panikschloss ausgebildet und weist einen selbsttätig vorschießenden Riegel auf sowie eine Falle. In dem Standflügel 14 ist das erfindungsgemäße Treibriegelschloss 2 aufgenommen. Das Treibriegelschloss 2 weist eine obere Treibriegelstange 24 sowie eine untere Treibriegelstange 25 auf. In der Darstellung der Fig. 1 ist das Treibriegelschloss 2 verriegelt, d.h. die beiden Treibriegelstangen 24 und 25 sind ausgefahren und verriegeln den Standflügel 14 mit dem Türrahmen 12 und dem Boden. Über eine Schlossnuss 23 kann das Treibriegelschloss 2 manuell entriegelt werden. Ferner weist das Treibriegelschloss 2 einen Motor auf, mittels dem das Treibriegelschloss 2 motorisch entriegelt werden kann. Das Anschlusskabel 18 des Motors 3 bzw. der Steuereinrichtung 7 des Motors 3 ist durch den Standflügel 14 und mittels eines flexiblen Kabelübergangs 19 über den Türrahmen 12 geführt. Das Treibriegelschloss 2 weist einen Fallenaufnahmeraum sowie einen Riegelaufnahmeraum auf, in welche die Riegelelemente des Panikschlosses 16, also die Falle und der Riegel, eingreifen können. Über Fallenschieber bzw. Riegelschieber kann mittels des Treibriegelschlosses 2 eine Entriegelung des Panikschlosses 16 erfolgen. D.h. dass bei einer Entriegelung des Treibriegelschlosses 2 zunächst eine Entriegelung des Panikschlosses 16 stattfindet, sodass der Gangflügel 15 geöffnet werden kann, wobei der Standflügel 14 über die Treibriegelstangen noch verriegelt ist. Erst bei vollständiger Entriegelung des Treibriegelschlosses 2 kann dann auch der Standflügel 14 geöffnet werden.

In der Fig. 2 ist das Treibriegelschloss 2 in der verriegelten Stellung schematisch dargestellt. Das Treibriegelschloss 2 weist ein Schlossgehäuse 21 auf, an dessen Vorderseite ein Stulp 22 angeordnet ist. Die Komponenten des Treibriegelschlosses 2 sind innerhalb des Schlossgehäuses 21 aufgenommen. Zur Verdeutlichung ist in der Fig. 2 die Schlossdecke abgenommen bzw. durchsichtig dargestellt. Das Treibriegelschloss 2 weist eine obere Treibriegelstange 24 sowie eine untere Treibriegelstange 25 auf. Die Treibriegelstangen sind jeweils über Einzugschieber 241 und Einzugschieber 251 mit der Mechanik des Treibriegelschlosses 2 verbunden. Der obere Einzugschieber 241 ist mit der oberen Treibriegelstange 24 verbunden. Der untere Einzugschieber 251 ist mit der unteren Treibriegelstange 25 verbunden.

Das Treibriegelschloss 2 umfasst einen Riegelauswerfer 5 bzw. einen Riegelschieber 5. Der Riegelschieber 5 ist in dem Schlossgehäuse 21 horizontal verschiebbar gelagert, um einen Schlossriegel eines Aktivflügelschlosses aus dem Türschlossgehäuse 21 herauszudrängen, sofern das Treibriegelschloss 2 entriegelt wird.

In der verriegelten Darstellung des Treibriegelschlosses 2 gemäß Fig 2 sind die beiden Einzugschieber 241 und 251 mit den daran befestigten Treibriegelstangen 24 und 25 maximal aus dem Schlossgehäuse 21 ausgefahren, um einen Standflügel zu verriegeln. Vor dem Riegelauswerfer 5 ist ein Aufnahmeraum in dem Schlossgehäuse 21 angeordnet, in den ein Schlossriegel eines Aktivflügelschlosses eingreifen kann.

In dem Schlossgehäuse 21 ist eine Schlossnuss 23 drehbar gelagert. Über die Schlossnuss 23 ist das Treibriegelschloss 2 manuell bzw. mechanisch entriegelbar. Die Schlossnuss 23 ist mit einem Nusshebel 231 drehfest verbunden.

Konzentrisch zu der Schlossnuss 23 ist ein zweiarmiger Riegelschieberhebel 28 in dem Schlossgehäuse 21 schwenkbar gelagert. Der Riegelschieberhebel 28 weist zwei miteinander verbundene Riegelschieberarme 281 und 282 auf. Der erste Riegelschieberarm 281 ist oberhalb der Schlossnuss 23 angeordnet. Der zweite Riegelschieberarm 282 ist unterhalb der Schlossnuss 23 angeordnet. Der untere Riegelschieberarm 282 wirkt mit dem Riegelauswerfer 5 zusammen. Bei Drehung des Riegelschieberhebels 28 entgegen dem Uhrzeigersinn wird der Riegelauswerfer 5 in die Entriegeltstellung betätigt, d.h. in Richtung auf den Stulp 22 zubewegt. Dadurch kann ein Schlossriegel eines Aktivflügelschlosses zurückgedrängt, d.h. aus dem Schlossgehäuse 21 des Treibriegelschlosses 2 herausgedrängt werden.

Die Schlossnuss 23 bzw. der Nusshebel 231 weist an seiner Oberseite einen Mitnehmer 232 für den Riegelschieberhebel 28 auf. D.h. bei Drehung der Schlossnuss 23 zum Entriegeln des Treibriegelschlosses entgegen dem Uhrzeigersinn gelangt der Mitnehmer 232 in Anlage mit dem oberen Riegelschieberarm 281 und nimmt den Riegelschieberhebel 28 mit.

Ferner umfasst das Treibriegelschloss 2 einen Federantrieb 6. Der Federantrieb 6 weist zwei Druckfedern 61 und 62 auf. Der Federantrieb 6 wird bei Entriegelung des Treibriegelschlosses 2 aufgeladen. Bei einer Verriegelung des Treibriegelschlosses 2 wirkt der Federantrieb 6 unterstützend, um das Treibriegelschloss 2 in die verriegelte Position zu bewegen. Die erste Druckfeder 61 des Federantriebs 6 beaufschlagt die Schieberplatte 27 und die zweite Druckfeder 62 beaufschlagt den unteren Einzugschieber 251.

Die Schieberplatte 27 ist in dem Schlossgehäuse 21 des Treibriegelschlosses 2 parallel zum Stulp verschiebbar gelagert. In der in Fig. 2 dargestellten verriegelten Stellung ist die Schieberplatte 27 in ihrer untersten Position und wird dort von der Druckfeder 61 gehalten.

Beim Entriegeln wird die Schlossnuss 23 entgegen dem Uhrzeigersinn verschwenkt, wodurch sich der Nusshebel 231 nach oben bewegt. Der Nusshebel 231 weist an seiner Oberseite eine Nussrolle 233 auf. Die Nussrolle 233 wirkt mit dem unteren Einzugschieber 251 zusammen, um diesen bei Entriegelung des Treibriegelschlosses 2 anzuheben und dadurch die untere Treibriegelstange 25 in das Schlossgehäuse 21 einzuziehen. Da der untere Einzugschieber 251 über den Umlenkhebel 26 mit dem oberen Einzugschieber 241 verbunden ist, erfolgt bei dem Einzug des unteren Einzugschiebers 251 in das Schlossgehäuse 21 automatisch auch ein Einzug des oberen Einzugschiebers 241 und dadurch eine Entriegelung der oberen Treibriegelstange 24.

Die Fig. 2 zeigt das Treibriegelschloss 2 in einer kleinen Ausbaustufe als mechanisches Treibriegelschloss 2 mit lediglich einem Riegelauswerfer 5 und zwei Treibriegelstangen 24, 25. Das Schlossgehäuse 21 umfasst mehrere Einbauräume 81, 82, 83, 84, 85 zum Aufnehmen von zusätzlichen Komponenten, um das Treibriegelschloss 2 aufzurüsten bzw. nachzurüsten. Ein erster Einbauraum 81 ist im hinteren Bereich des Schlossgehäuses 21 angeordnet und dazu ausgebildet, ein Motormodul bzw. einen motorischen Antrieb umfassend einen Motor 3 und einen Motorabtrieb 31 aufzunehmen. Unterhalb des ersten Einbauraums 81 ist ein weiterer Einbauraum 83 zur Aufnahme einer Steuerungseinrichtung 7 angeordnet. Die Steuerungseinrichtung 7 kann beispielsweise zur Steuerung des Motorantriebs 3 und/oder zur Auswertung von Sensoren ausgebildet sein. Ein weiterer Einbauraum 82 ist in dem Schlossgehäuse 21 ausgebildet, um einen Fallenauswerfer 4 aufzunehmen. Der Fallenauswerfer 4 wird oberhalb der Schlossnuss 23 angeordnet, um eine Falle eines Aktivflügelschlosses aus dem Schlossgehäuse 21 beim Entriegeln herauszudrängen. Unterhalb des Einbauraums 82 ist ein Einbauraum 85 zur Aufnahme eines Fallenkontakts 42 angeordnet. Unterhalb des Riegelauswerfers 5 ist ein weiterer Einbauraum 84 zur Aufnahme eines Riegelkontakts 51 angeordnet. Über den Riegelkontakt 51 bzw. Fallenkontakt 42 kann der Eingriff eines Riegels oder einer Falle eines Aktivflügelschlosses in das Schlossgehäuse 21 detektiert werden.

Ferner ist ein weiterer nicht dargestellter Einbauraum unterhalb der Schlossdecke vorgesehen, um ein Sensormodul, beispielsweise eine Platine mit mehreren Sensoren 75, 76, 77, 78, 79 aufzunehmen. Über die Sensoren 75, 76, 77, 78, 79 können einzelne Bauelemente bzw. deren Position überwacht werden.

Die in die einzelnen Einbauräume 81, 82, 83, 84, 85 jeweils aufnehmbaren Komponenten bzw. Bauteile und/oder Module sind optional. D.h. das Treibriegelschloss 2 ist in der in Fig. 2 dargestellten Minimalkonfiguration als manuelles bzw. mechanisches Treibriegelschloss 2 vollumfänglich funktionstüchtig. Durch Erweitern einzelner Komponenten, wie beispielsweise eines Motorantriebs 3 in dem Bauraum 81, und/oder Sensoren75, 76, 77, 78, 79, bzw. eines Fallenauswerfers in dem zweiten Bauraum 82, kann die Funktionalität des Treibriegelschlosses 2 um weitere Anwendungsfälle erweitert werden. Ein Vorteil dabei ist, dass bei der Erweiterung des Treibriegelschlosses 2 das Schlossgehäuse 21 nicht verändert werden muss und die zur Erweiterung vorgesehenen Module, Komponenten oder Bauteile alle innerhalb des Schlossgehäuses 21 aufgenommen werden.

In der Fig. 3 ist das Treibriegelschloss 2 ebenfalls in einer verriegelten Stellung dargestellt, allerdings gegenüber der in Fig. 2 gezeigten Ausgestaltung um diverse Komponenten erweitert. In dem ersten Aufnahmeraum 81 ist ein Motorantriebsmodul umfassend einen Motor 3 sowie einen Motorabtrieb 31 angeordnet. Unterhalb des Motorantriebmoduls 3 in dem Einbauraum 83 ist eine Steuervorrichtung 7 angeordnet. Die Steuervorrichtung 7 weist ein Anschlusskabel 18 auf, um die Steuervorrichtung 7 und/oder das Antriebsmodul 3 mit elektrischer Energie und Steuersignalen zu versorgen. Ferner ist in dem Einbauraum 84 ein Riegelschaltkontakt 51 aufgenommen. Der Riegelschaltkontakt 51 ist mit der Steuereinrichtung 7 verbunden und detektiert den Eingriff eines Riegels eines Aktivflügelschlosses in den Riegelaufnahmeraum des Treibriegelschlosses 2. Im oberen Bereich des Treibriegelschlosses 2 ist ein Fallenkontakt 42 in dem Einbauraum 85 aufgenommen. Der Fallenkontakt 42 detektiert den Eingriff einer Falle eines Aktivflügelschlosses in den Fallenaufnahmeraum des Treibriegelschlosses 2.

Ferner ist eine Sensorplatine in einem weiteren, figürlich nicht dargestellten Einbauraum unterhalb der Schlossdecke des Treibriegelschlosses 2 aufgenommen. Das Sensormodul umfasst eine Platine mit mehreren Sensoren 75, 76, 77, 78, 79. Ein erster Sensor 75 ist als Fallenauswerfer-Sensor ausgebildet. Ein zweiter Sensor 76 ist als Drückernuss-Sensor ausgebildet und detektiert eine Betätigung der Schlossnuss 23. Ein weiterer Sensor 77 ist als Oben-/Untenverriegelungs-Sensor ausgebildet und detektiert die Verriegelungsposition der oberen bzw. unteren Einzugschieber 241, 251. Ein weiterer Sensor 78 ist als Riegelauswerfer-Sensor ausgebildet und detektiert die Position des Riegelauswerfers 5. Ein weiterer Sensor 79 ist als Manipulations-Sensor ausgebildet und detektiert einen Manipulationsversuch von außen durch Eindrücken der Treibriegelstangen 25 bzw. 24.

Der Motor 3 weist einen Motorabtrieb 31 auf, der als Spindeltrieb 31 ausgebildet ist. Der Spindeltrieb umfasst eine Spindelmutter 33 sowie eine Spindel 32. Bei Drehung der Spindel 32 wird die Spindelmutter 33 entlang der Spindel 32 nach oben bzw. unten verfahren. Die Spindelmutter weist zwei Anschlagflächen 331 und 332 auf, die jeweils mit einem Zapfen der Schieberplatte 27 zusammenwirken. Dadurch wird die Schieberplatte 27 mittels einer einseitigen Anlage von der Spindelmutter 33 in die Verriegelungsstellung betätigt bzw. geschoben. Über die einseitig offene Anlage zwischen den Anschlagflächen 331 und 332 und den Zapfen 271, 272 der Schieberplatte 27 ist keine aufwendige mechanische Verbindung zum Antrieb der Schieberplatte 27 notwendig. Ferner umfasst der Motorantrieb 3 vier Sensoren 71, 72, 73, 74, um die Stellung des Motorabtriebs 31 bzw. der Schieberplatte 27 zu detektieren. Der erste, unterste Sensor 71 detektiert die Verriegelungsstellung des Motorabtriebs 31 bzw. der Schieberplatte 27. Der Sensor 72 detektiert eine Mittelstellung der Schieberplatte 27 bzw. des Motorabtriebs 31. Der obere Sensor 73 detektiert die Entriegelungsstellung der Schieberplatte 27 bzw. des Motorabtriebs 31. Ferner ist ein Riegeleinzug-Sensor 74 vorgesehen, um eine Betätigung des Riegelauswerfers 5 mittels des Riegelschieberhebels 28 zu detektieren. Die Sensoren 75, 76, 77, 78, 79 sind als Lichtschranken ausgebildet, die mittels Schaltfahnen betätigt bzw. durchfahren werden, die an dem Motorabtrieb 31 angeordnet sind. Alternativ oder ergänzend können die Sensoren 71, 72, 73, 74 auch als Hall-Sensor und/oder mechanische Mikroschalterkontakte ausgebildet sein.

In der Fig. 4 ist eine weitere Variante des Treibriegelschlosses 2 in der verriegelten Stellung schematisch dargestellt. Das Treibriegelschloss 2 weist zusätzlich zu der in Figur 3 gezeigten Variante einen Fallenauswerfer 4 auf.

Das Treibriegelschloss 2 weist eine obere Treibriegelstange 24 sowie eine untere Treibriegelstange 25 auf. Die Treibriegelstangen 24, 25 sind jeweils über Einzugschieber 241 und Einzugschieber 251 mit der Mechanik des Treibriegelschlosses 2 verbunden. Der obere Einzugschieber 241 ist mit der oberen Treibriegelstange 24 verbunden. Der untere Einzugschieber 251 ist mit der unteren Treibriegelstange 25 verbunden.

Ferner umfasst das Treibriegelschloss 2 einen Riegelauswerfer 5 und einen Fallenauswerfer 4. Der Fallenauswerfer 4 wurde in den zweiten Einbauraum 82 eingesetzt und dort mechanisch befestigt und mit dem ersten Arm 281 des Riegelschieberhebels 28 verbunden. In der in Fig. 4 dargestellten verriegelten Position ist der Fallenauswerfer 4, wie auch der Riegelauswerfer 5, in das Schlossgehäuse 21 zurückgezogen. Dadurch bilden sich vor dem Fallenauswerfer 4 und dem Riegelauswerfer 5 jeweils ein Aufnahmeraum aus, in den eine Falle bzw. ein Riegel eines Aktivflügelschlosses eingreifen kann. Dadurch kann das Treibriegelschloss 2 nicht nur über die Treibriegelstangen 24, 25 verriegelt werden, sondern auch über die Riegelelemente, insbesondere einen Schlossriegel und eine Schlossfalle eines Aktivflügelschlosses.

Ferner umfasst das Treibriegelschloss 2 einen motorischen Antrieb, der in dem ersten Einbauraum 81 aufgenommen ist. Der Motorantrieb umfasst einen elektrischen Antriebsmotor 3 mit einem Motorabtrieb 31, welcher als Spindeltrieb ausgebildet ist. Der Motorabtrieb 31 umfasst weiter eine Spindel 32 sowie eine Spindelmutter 33. Wenn der Motor betätigt wird, bewegt sich die Spindelmutter 33 entlang der Spindel 32 auf bzw. ab. Die Spindelmutter 33 weist zwei Anschlagsflächen 331 und 332 auf, die jeweils mit einem Zapfen 271, 272 der Schieberplatte 27 zusammenwirken. Die Schieberplatte 27 ist in dem Schlossgehäuse 21 parallel zum Stulp 22 linear verschiebbar gelagert und kann vom Motor 3 bzw. dem Spindeltrieb 31 betätigt werden. In der dargestellten verriegelten Stellung ist die Schieberplatte 27 in ihrer unteren Position angeordnet. Ebenso ist die Spindelmutter 33 in der unteren Position angeordnet.

Über die Sensoren 71, 72, 73, 74 können die Positionen des Motorabtriebs 31 und der Schieberplatte 27 detektiert werden.

Ferner umfasst das Treibriegelschloss 2 einen Federantrieb 6, umfassend zwei Druckfedern 61 und 62. Der Federantrieb 6 wird bei einer Entriegelung des Treibriegelschlosses aufgeladen. Bei einer Verriegelung wirkt der Federantrieb 6 unterstützend, um das Treibriegelschloss 2 in die verriegelte Position zu bewegen.

Der Riegelschieberhebel 28 ist konzentrisch zu der Schlossnuss 23 drehbar gelagert und weist zwei miteinander verbundene Riegelschieberarme auf. Der erste Riegelschieberarm 281 ist oberhalb der Schlossnuss 23 angeordnet und der zweite Riegelschieberarm 282 ist unterhalb der Schlossnuss 23 angeordnet. Der obere Riegelschieberarm 281 wirkt über einen Fallenumlenkhebel 41 mit dem Fallenschieber 4 zusammen. Bei dem Einbau des Fallenauswerfers 4 in den Einbauraum 82 wird der Fallenumlenkhebel 41 mit dem ersten Arm 281 des Riegelschieberhebels 28 verbunden. Der untere Riegelschieberarm 282 wirkt mit dem Riegelauswerfer 5 zusammen. Bei Drehung des Riegelschieberhebels 28 entgegen dem Uhrzeigersinn wird sowohl der Riegelauswerfer 5 wie auch der Fallenauswerfer 4 in die Entriegeltstellung betätigt, d.h. in Richtung auf den Stulp 22 zubewegt. Dadurch können Riegelelemente eines nicht dargestellten Aktivflügelschlosses, die in das Schlossgehäuse 21 des Treibriegelschlosses 2 eingreifen, aus diesem in eine Entriegelungsstellung verdrängt werden.

Die beiden Einzugschieber 241, 251 sind über einen Umlenkhebel 26 miteinander verbunden. Wie auch aus Figur 11 zu entnehmen ist, ist der untere Einzugschieber 251 über den Angriffspunkt 254, der als Drehzapfen ausgebildet ist, mit dem Umlenkhebel 26 drehbar verbunden. Der Umlenkhebel 26 ist als zweiarmiger Umlenkhebel ausgebildet. Der Angriffspunkt 254 ist am ersten Arm 261 des Umlenkhebels 26 angeordnet und am zweiten Arm 262 des Umlenkhebels 26 ist ein Führungszapfen 265 vorgesehen, um den Umlenkhebel 26 mit dem ersten Einzugschieber bzw. dem oberen Einzugschieber 241 zu verbinden (Fig. 12).

Ferner ist in das Schlossgehäuse 21 eine Steuereinrichtung 7 in dem dritten Einbauraum 83 aufgenommen. Die Steuereinrichtung 7 ist mit dem Motor 3 verbunden, um diesen zu steuern. Über ein Anschlusskabel 18 ist die Steuereinrichtung 7, und damit der Motor 3, elektrisch an eine Stromversorgung oder eine Steuerzentrale angeschlossen. Die Steuereinrichtung 7 und der Motor 3 werden über dieses Kabel 18 mit elektrischer Energie und mit Steuersignalen versorgt.

Die Steuereinrichtung 7 ist mit mehreren Sensoren verbunden, die im Schlossgehäuse 21 angeordnet sind und mit verschiedenen Komponenten der Schlossmechanik zusammenwirken, beispielsweise um deren Position zu detektieren. So sind im Bereich der Schieberplatte 27 mehrere Sensoren 71, 72, 73, 74 vorgesehen, um die Positionen der Schieberplatte 27 zu detektieren. Ein erster Sensor 71 ist als Verriegelungs-Sensor ausgebildet, um die VerriegelungsPosition zu detektieren. Ein zweiter Sensor 72 ist als Mittelstellungs-Sensor ausgebildet, um die Position der Mittelstellung zu detektieren. Ein dritter Sensor 73 ist als Entriegelungs-Sensor ausgebildet, um die Entriegelungsposition zu detektieren. Ein Sensor 74 ist als Riegeleinzug-Sensor ausgebildet. Die Sensoren 71, 72, 73, 74 sind jeweils als Lichtschranke ausgebildet und werden von einer Fahne an der Motormutter durchfahren. Alternativ können die Sensoren 71, 72, 73, 74 auch als Taster oder als Hall-Sensoren ausgebildet sein.

Über die Steuereinrichtung 7 kann beispielsweise ein Steuersignal empfangen werden, um das Treibriegelschloss zu entriegeln. Daraufhin steuert die Steuereinrichtung 7 den Motor 3 ausgehend von der Verriegeltstellung an. Dabei verfährt der Motor 3 die Schieberplatte 27 parallel zum Stulp 22 bis diese die Entriegelungsposition erreicht. Dies wird vom Entriegelungs-Sensor 73 detektiert und an die Steuereinrichtung 7 gemeldet. Daraufhin schaltet die Steuereinrichtung 7 den Motor 3 ab. Analog kann mittels der Steuereinrichtung 7 und dem Mittelstellungs-Sensor 72 das Treibriegelschloss 2 motorisch in die Mittelstellung verfahren werden.

Weiter umfasst das Treibriegelschloss einen Fallenkontakt 42, um die Position einer Falle eines Aktivflügelschlosses zu detektieren. Der Fallenkontakt 42 wurde in den Einbauraum 85 (Fig. 2) eingesetzt und dort befestigt. Die Falle des Aktivflügelschlosses greift bei geschlossenem Gangflügel und verriegeltem Treibriegelschloss 2 in den Fallenaufnahmeraum des Schlossgehäuses 21 ein und betätigt dabei den Fallenkontakt 42. Die Steuereinrichtung 7 ist mit dem Fallenkontakt 42 verbunden und wertet dessen Signal aus, um die Falle des Aktivflügelschlosses zu detektieren. Über die Steuereinrichtung 7 kann das Signal auch mittels des Kabels 18 an eine übergeordnete Steuerungszentrale, beispielsweise eine Zutrittskontrollvorrichtung, gesendet werden.

Weiter umfasst das Treibriegelschloss 2 einen Riegelkontakt 51, um die Position eines Riegels eines Aktivflügelschlosses zu detektieren. Der Riegelkontakt 51 wurde in den Einbauraum 84 (Fig. 2) eingesetzt und dort befestigt. Der Riegel eines Aktivflügelschlosses greift bei geschlossenem Gangflügel und verriegeltem Treibriegelschloss 2 und verriegeltem Aktivflügelschloss in den Riegelaufnahmeraum des Schlossgehäuses 21 ein und betätigt dabei den Riegelkontakt 51. Die Steuereinrichtung 7 ist mit dem Riegelkontakt 51 verbunden und wertet dessen Signal aus, um den Riegel des Aktivflügelschlosses zu detektieren. Über die Steuereinrichtung 7 kann das Signal auch mittels des Kabels 18 an eine übergeordnete Steuerungszentrale, beispielsweise eine Zutrittskontrollvorrichtung oder eine Alarmanlage, gesendet werden.

In der Fig. 5 ist das Treibriegelschloss 2 gemäß Fig. 4 in einer motorischen Entriegeltstellung dargestellt. Zur motorischen Entriegelung des Treibriegelschlosses 2 wird der Motor 3 betätigt, sodass die Spindelmutter 33, wie in Fig. 5 dargestellt, entlang der Spindel 32 nach oben bewegt wird und dabei die Schieberplatte 27 mitnimmt. Die Mitnahme erfolgt über die erste Anschlagsfläche 331 und zweite Anschlagsfläche 332, die jeweils mit den beiden Anschlagzapfen 271, 272, die beispielsweise in Fig. 10 dargestellt sind, in Anlage sind und dadurch bei der Bewegung entlang der Spindel 32 nach oben die Schieberplatte 27 mitnehmen. Dabei verlässt die Schieberplatte 27 den Schaltbereich des Verriegelungs-Sensors 71, fährt bis in die Entriegeltstellung und betätigt dort den Entriegelungs-Sensor 73.

Der Riegelschieberhebel 28 ist mit seinem ersten Riegelschieberarm 281 bzw. dem oberen Riegelschieberarm 281 in der Kulissenführung 273 der Schieberplatte 27 geführt. Infolge der Bewegung der Schieberplatte 27 parallel zum Stulp 22 nach oben gemäß Fig. 5, wird der Riegelschieberhebel 28 durch die Kulissenführung 273 entgegen dem Uhrzeigersinn verschwenkt. Demzufolge drängt der untere bzw. zweite Riegelschieberarm 282 den Riegelauswerfer 5 in die in Fig. 3 dargestellte Entriegelungsstellung, bei der der Riegelschieber 5 mit seinem Ende über den Stulp 22 hinaussteht. Der Fallenauswerfer 4 wird über den Umlenkhebel 41, der mit dem ersten Riegelschieberarm 281 verbunden ist, ebenfalls aus dem Schlossgehäuse 21 in die in Fig. 5 dargestellte Entriegelungsstellung verfahren. Die Schlossnuss 23 verbleibt dabei in Neutralstellung.

Die Figur 6 zeigt das Treibriegelschloss gemäß der Fig. 5 in einer Mittelstellung. Ausgehend von der in Fig. 4 dargestellten Verriegeltstellung wurde von der Steuereinrichtung 7 der Motor 3 betätigt, um die Schieberplatte 27 in die der Mittelstellung entsprechenden Position zu verfahren. Dazu wird die Schieberplatte 27 über den Motorabtrieb 31 parallel zum Stulp nach oben verfahren, bis der Mittelstellungs-Sensor 72 das Erreichen der Mittelstellung detektiert. Dabei wird der Riegelschwenkhebel 28 aufgrund der Kulissenführung 273 entgegen dem Uhrzeigersinn gedreht und betätigt sowohl den Riegelauswerfer 5 als auch den Fallenauswerfer 4 in die Entriegeltstellung. In der Entriegeltstellung befindet sich der Kopf des Riegelauswerfers 5 und der Kopf des Fallenauswerfers 4 auf Höhe des Stulps 22 oder steht knapp darüber hinaus. Ein in das Schlossgehäuse 21 aufgenommenes Riegelelement eines Aktivflügelschlosses wird dadurch aus dem Schlossgehäuse hinausgedrängt. Ein Schlossriegel oder eine Schlossfalle eines Aktivflügelschlosses gelangt so außer Eingriff mit dem Schlossgehäuse 21.

Zugleich betätigt die Schieberplatte 27 über die Schieberrolle 274 den Umlenkhebel 26. Aufgrund der sehr flach ausgebildeten Steuerkurve 263 wird der Umlenkhebel 26 dabei jedoch nur wenig geschwenkt. Die Steuerkurve 263 verläuft in diesem Bewegungsbereich fast parallel zu der Entriegelungsrichtung, sodass der Umlenkhebel 26 nur relativ wenig bzw. mit einer geringen Geschwindigkeit gedreht wird. Dadurch werden die Einzugschieber 241 und 251 jeweils auch nur um eine geringe Strecke in das Schlossgehäuse 21 eingezogen. Diese Strecke ist so bemessen, dass sich die beiden Treibriegelstangen 24 und 25 in der Mittelstellung noch in Eingriff mit ihren Aufnahmen im Türrahmen 12 bzw. im Boden und damit in einer Verriegelungsstellung befinden. Das heißt, das in der Mittelstellung der Standflügel 14 über die Treibriegelstangen 24 und 25 verriegelt ist, der Aktivflügel 15 bzw. Gangflügel 15 jedoch geöffnet werden kann. So lässt sich beispielsweise eine Tagschaltung realisieren, bei der der Gangflügel 15 frei begehbar ist.

In der Mittelstellung befindet sich die Schieberplatte 27 in einer Position zwischen ihren beiden Endstellungen. Die erste Endstellung ist die verriegelte Position der Schieberplatte 27 gemäß Fig. 4. Die zweite Endstellung ist die motorische Entriegeltposition gemäß Fig. 5. Die Mittelstellung gemäß Fig. 6 ist insbesondere nur für die motorische Entriegelung vorgesehen. Bei der manuellen Entriegelung per Schlossnuss 23 werden die Treibriegelstangen 24 und 25 und der Riegelauswerfer 5 und der Fallenauswerfer 4 direkt in ihre Entriegeltpositionen betätigt, ohne dass eine dazwischenliegende Mittelstellung vorgesehen ist.

In der Fig. 7 ist das Treibriegelschloss 2 in einer weiteren Variante dargestellt, bei der gegenüber Fig. 2 in einem nicht figürlich dargestellten Einbauraum parallel zur Schlossdecke ein Sensormodul und im Bereich des zweiten Einbauraums 82 anstatt eines Fallenauswerfers 4 ein elektrischer Türöffner 44 angeordnet ist. Das Fallenauswerfermodul 4 und der Fallenkontakt 42 gemäß den in den Figuren 4, 5 und 6 dargestellten Varianten kann gegen den Türöffner 44 ausgetauscht werden. Bei dem elektrischen Türöffner 44 handelt es sich um einen mechanisch und/oder elektrisch betätigbaren Türöffner 44. Der Türöffner 44 weist an seiner Rückseite eine Entriegelungstaste 45 auf. Durch Betätigung der Entriegelungstaste 45 ist der Türöffner 44 mechanisch entriegelbar.

Der Türöffner 44 weist eine feststellbare und freigebbare Schwenkfalle auf. Bei entriegeltem Türöffner 44 kann die Türöffnerfalle frei verschwenkt werden. Bei verriegeltem Türöffner 44 ist die Schwenkfalle fest, d.h. sie kann nicht betätigt werden. Der Türöffner 44 kann elektrisch oder mechanisch betätigt werden, d.h. elektrisch oder mechanisch entriegelt oder verriegelt werden.

Für die mechanische Entriegelung des Türöffners 44 weist der untere Einzugschieber 251 einen Betätigungssteg bzw. Entriegelungstaster 241a auf (Figur 11). Dieser Betätigungssteg bzw. Entriegelungstaster 241a betätigt den Türöffner in der in Fig. 7 gezeigten Einbauposition. Diese entspricht einer DIN links Position für DIN links angeschlagene Türen.

In der Fig. 8 ist das Treibriegelschloss 2 gemäß der Fig. 7 mit einer um 180° gedrehten Einbaulage des Türöffners 44 dargestellt. Die Entriegelungstaste 45 ist bei dieser Einbaulage oben angeordnet. Dies entspricht einer Einbaulage für DIN rechts angeschlagene Türen.

Für die mechanische Entriegelung des Türöffners 44 weist der obere Einzugschieber 241 einen Betätigungssteg bzw. Entriegelungstaster 241b auf, wie in Fig. 12 deutlich zu sehen ist. Zur mechanischen Entriegelung des Türöffners 44 betätigt der Betätigungssteg bzw. Entriegelungstaster 241b die Entriegelungstaste 45.

Die in der Fig. 8 dargestellte Einbaulage des Türöffners 44 entspricht DIN rechts, d.h. für DIN rechts angeschlagene Türflügel.

In Fig. 9 ist eine weitere Variante des Treibriegelschlosses 2 mit auf 100 mm vergrößertem Dornmaß dargestellt. Das Schlossgehäuse 21 ist nach vorne zum Stulp 22 hin verlängert. Im hinteren Bereich des Stulps 22 ist die bereits beschriebene Schlossmechanik des Treibriegelschlosses 2 unverändert angeordnet. Die Veränderung, die für ein größeres Dornmaß erforderlich ist besteht darin, dass der Riegelauswerfer 5 bzw. Fallenauswerfer 4 an ihrer Rückseite jeweils verlängert werden. D.h. der Stamm des Riegelauswerfers 5 bzw. der Stamm des Fallenauswerfers 4 sind entsprechend verlängert, um das größere Dornmaß zu realisieren. Ebenso sind die zugehörigen Kontakte, d.h. der Riegelschaltkontakt 51 wie auch der Fallenschaltkontakt 42 an ihrer Rückseite verlängert. Weitere Anpassungen der Komponenten sind nicht notwendig.

Die Fig. 9 ist beispielhaft für ein Dornmaß von 100 mm dargestellt. In Abweichung zu der Variante in Fig. 9 kann auch ein kleineres Dornmaß, beispielsweise 80 mm oder 65 mm realisiert werden. Ebenso sind auch größere Dornmaße, beispielsweise 120 mm denkbar. Dabei wird jedes Mal die Vorderseite des Schlossgehäuses 21 entsprechend dem gewünschten Dornmaß angepasst sowie der Stamm des Riegelschiebers 5, der Stamm des Fallenschiebers 4 entsprechend verlängert und die passenden Sensoren, also Riegelschaltkontakt 51 und Fallenschaltkontakt 42 eingesetzt.

In Fig. 10 ist freigeschnitten das Prinzip der Entriegelung der Treibriegelstangen 24, 25 bei motorischer Betätigung der Schieberplatte 27 dargestellt. Wie in Fig. 10 ersichtlich, weist die Schieberplatte 27 eine Schieberrolle 274 auf, die mit einer Steuerkurve 263 des Umlenkhebels 26 zusammenwirkt. Der Umlenkhebel 26 ist um den Drehpunkt 264 drehbar gelagert. Die Steuerkurve 263 ist an dem ersten Arm 261 des Umlenkhebels 26 angeordnet. Infolge der Bewegung der Schieberplatte 27 entlang des dargestellten Pfeils nach oben drückt die Schieberrolle 274 den ersten Arm des Umlenkhebels 26 nach oben, woraufhin sich der über den Angriffspunkt 254 mit dem ersten Arm 261 verbundene untere Einzugschieber 251 ebenfalls nach oben bewegt, sodass die untere Treibriegelstange 25 in das Schlossgehäuse 21 des Treibriegelschlosses 2 eingeschoben wird. Gleichzeitig bewegt sich der zweite Arm 262 des Umlenkhebels 26 nach unten und nimmt dabei den oberen Einzugschieber 241 mit, der über den Führungszapfen 265 an den Umlenkhebel 26 bzw. dessen zweiten Arm 262 angebunden ist. Die Anbindung des unteren Einzugschiebers 251 an den Umlenkhebel 26 ist im Detail in Fig. 11 dargestellt. Die Anbindung des oberen Einzugschiebers 241 an den Umlenkhebel 26 ist im Detail in der Fig. 12 dargestellt. Bei der Entriegelung wird der Umlenkhebel 26 entlang des um den Drehpunkt 264 dargestellten Pfeiles geschwenkt.

In Fig. 10 ist im oberen Bereich der Schieberplatte 27 die Kulissenführung 273 gezeigt, in welcher der Kulissenzapfen 283 des Riegelschieberhebels 28 geführt ist. Die Kulissenführung 273 weist zwei unterschiedlich orientierte Kulissenbereiche 275, 276 auf. Der erste Kulissenbereich 275 verläuft schräg zur Entriegelungsrichtung, um den Riegelschieberhebel 28 zwischen seiner verriegelten Position und der entriegelten Position zu verschwenken. Bei einer Bewegung der Schieberplatte 27 läuft der Kulissenzapfen 283 entlang der Kulissenführung 273 entlang. Der erste Kulissenbereich 275 verläuft schräg zu der Bewegungsrichtung der Schieberplatte 27. Der zweite Kulissenbereich 276 verläuft parallel zu der Bewegungsrichtung der Schieberplatte 27. Der Kulissenzapfen 283 wird bei einer Bewegung der Schieberplatte 27 innerhalb des ersten Kulissenbereichs 275 seitlich versetzt und verschwenkt dabei den Riegelschieberhebel 28. Befindet sich der Kulissenzapfen 283 im zweiten Kulissenbereich 276 wird er nicht seitlich versetzt. Er bleibt bei einer Bewegung der Schieberplatte 27 weiter in Entriegelungsrichtung (parallel zum Stulp 22 nach oben) ortsfest und hält damit den Riegelschieberhebel 28 in seiner Entriegeltstellung fest, in der der Riegelauswerfer 5 und der Fallenauswerfer 4 jeweils ihre Entriegeltposition erreicht haben.

Bei der Verbringung des Treibriegelschlosses 2 von der Verriegeltstellung gemäß Fig. 2 oder Fig. 3 oder Fig. 4 in eine Entriegeltstellung wird der Federantrieb 6 des Treibriegelschlosses 2 aufgeladen. Der Federantrieb 6 des Treibriegelschlosses 2 umfasst zwei Druckfedern 61 bzw. 62. Die Druckfeder 61 beaufschlagt die Schieberplatte 27. Die Druckfeder 62 beaufschlagt den unteren Einzugschieber 251. Wie durch Vergleich der Figuren 2 und 3 ersichtlich ist, werden beim Entriegeln des Treibriegelschlosses die beiden Federn 61 bzw. 62 zusammengedrückt. Um das Treibriegelschloss 2 von der entriegelten Stellung gemäß Fig. 5 zurück in die Verriegeltstellung gemäß Fig. 4 zu führen, wird der Federantrieb 6 freigegeben, sodass unter Entladung der in den Federn 61 und 62 gespeicherten Energie das Treibriegelschloss 2 zurück in seine Verriegeltstellung verbracht wird.

Ergänzend zu der in Fig. 5 dargestellten motorischen Entriegelungsstellung des Treibriegelschlosses 2 ist in Fig. 13 die Entriegelung des Treibriegelschlosses 2 auf manuelle Art und Weise durch Drehen der Schlossnuss 23 dargestellt. Durch Drehen der Schlossnuss 23 entgegen dem Uhrzeigersinn wird der Nusshebel 231 ebenfalls entgegen dem Uhrzeigersinn gedreht, wobei, wie in Fig. 14 vergrößert dargestellt, die Rolle 233 des Nusshebels 231 den unteren Einzugschieber 251 nach oben mitnimmt. Dies erfolgt, indem die Rolle 233 mit der Schieberanschlagfläche 252 in Anlage ist und bei Drehung des Nusshebels 231 diese zusammen mit dem Einzugschieber 251 nach oben betätigt. Dabei wird der Umlenkhebel 26, wie bereits zuvor bei der motorischen Entriegelung, verschwenkt und nimmt den oberen Einzugschieber 241 nach unten mit, was zum unmittelbaren Einzug der Treibriegelstangen 24 bzw. 25 führt.

Bei der manuellen Entriegelung mittels des Nusshebels 231 ist zu beachten, dass die Drehgeschwindigkeit des Umlenkhebels 26 zumindest zu Beginn höher ist als bei der motorischen Entriegelung. Wie aus Figur 10 durch die gestrichelten Linien ersichtlich ist, ist der wirksame Hebel 91 zwischen dem Angriffspunkt 254 und dem Drehpunkt 264 des Umlenkhebels größer als der wirksame Hebel 92 zwischen dem Zapfen der Schieberplatte 274 und dem Drehpunkt 264 des Umlenkhebels 26. Dies bewirkt, dass bei Drehung der Schlossnuss, d.h. bei der manuellen Entriegelung, der Umlenkhebel 26 außer Eingriff mit der Schieberrolle 274 gelangt, insbesondere von dieser abhebt. Dadurch wird die Entriegelung der Treibriegelstangen von dem motorischen Einfluss getrennt. Dadurch kann keine Beeinflussung der manuellen Entriegelung durch den Motor 3 erfolgen, sodass jederzeit sichergestellt ist, dass das Treibriegelschloss 2 manuell über die Schlossnuss 23 entriegelbar ist.

Ferner weist der Nusshebel 231 einen Mitnehmer 232 auf, um den Riegelschieberhebel 28 mitzunehmen. Wie in Fig. 13 gezeigt ist, wird infolge des Anschlags zwischen Mitnehmer 232 und Riegelschieberhebel 28 dieser bei Betätigung der Schlossnuss 23 ebenfalls entgegen dem Uhrzeigersinn gedreht, um den Fallenauswerfer 4 und den Riegelauswerfer 5 in die Entriegeltstellung zu verbringen. Infolge der Drehung des Riegelschieberhebels 28 wird die Schieberplatte 27 ebenfalls parallel zum Stulp nach oben betätigt. Dies wird in Fig. 13 dadurch verdeutlicht, dass die Anschlagzapfen 271 und 272 von den Anschlagsflächen 331 und 332 des Spindeltriebs 31 abgehoben, d.h. außer Wirkeingriff sind. Da jedoch die Schieberrolle 274 dem Umlenkhebel 26 hinterherläuft, d.h. der Umlenkhebel 26 außer Eingriff mit der Schieberplatte 27 ist, hat diese Verlagerung der Schieberplatte 27 keinen störenden Einfluss auf die mechanische bzw. manuelle Entriegelung des Treibriegelschlosses 2.

In Fig. 14 ist dargestellt, dass die Rolle 233 des Nusshebels 231 an einer Schieberanschlagfläche 252 des unteren Einzugschiebers 251 abläuft.

Bei der motorischen Entriegelung des Treibriegelschlosses 2 wie in Fig. 5 dargestellt, verbleibt der Nusshebel 231 stationär. Der untere Einzugschieber 251 wird dagegen motorisch angetrieben nach oben verlagert. Dadurch hebt die Schieberanschlagfläche 252 von der Rolle 233 des Nusshebels 231 ab.

Ausgehend von der in Fig. 13 dargestellten manuellen Entriegelung des Treibriegelschlosses 2 wird die Verriegelung des Treibriegelschlosses 2 wieder in gleicher Art und Weise durch Unterstützung des Federantriebs 6 ermöglicht. In Fig. 13 ist ersichtlich, dass beide Federn 61 bzw. 62 des Federantriebs 6 aufgeladen sind. Mit Unterstützung dieser beiden Federn 61, 62 kann das Treibriegelschloss 2 ausgehend von der in Fig. 13 dargestellten Entriegelungsstellung zurück in die Verriegeltstellung gemäß Fig. 4 verbracht werden.

In der Fig. 15 ist zur besseren Übersicht das Zusammenspiel zwischen dem Riegelschieberhebel 28 und dem Fallenauswerfer 4 dargestellt. Gemäß der Darstellung in Fig. 15 ist der Fallenauswerfer 4 mittels einem in einer Kulissenführung geführten Zapfen mit dem Fallenumlenkhebel 41 verbunden.

Die Fig. 16 zeigt die Anbindung des Fallenauswerfers 4 an den Fallenumlenkhebel 41. Der Fallenumlenkhebel 41 ist als zweiarmiger Schwenkhebel ausgebildet, wobei dessen anderer Arm ebenfalls über einen Zapfen in einer Kulisse des ersten Riegelschieberarms 281 geführt ist. Sofern zur Entriegelung wie in Fig. 15 durch einen Pfeil angedeutet, der Riegelschieberhebel 28 entgegen dem Uhrzeigersinn gedreht wird, erfolgt durch den Fallenumlenkhebel 41 eine Bewegungsumkehr, die dazu führt, dass der Fallenauswerfer 4 in der in Fig. 16 dargestellten Pfeilrichtung aus dem Schlossgehäuse 21 des Treibriegelschlosses 2 gedrängt wird, um ein Riegelelement, insbesondere eine Falle eines Aktivflügelschlosses, zu entriegeln.

Von Vorteil ist, dass das Treibriegelschloss 2 ein Schlossgehäuse 21 mit mehreren Einbauräumen 81, 82, 83, 84, 85 zur Aufnahme von optionalen Funktionskomponenten bzw. Modulen oder Bauteilen aufweist. Auch kann ein Fallenauswerfer 4 gegen einen Türöffner 44 getauscht werden oder andersherum. Auch ein Einsatz des Treibriegelschlosses 2 ohne Fallenauswerfer 4 und Türöffner 44 ist möglich. Ferner kann das Treibriegelschloss wahlweise mit Sensoren 71, 72, 73, 74, 75, 76, 77, 78, 79 und einer Steuereinrichtung 7 aufgerüstet werden. Zudem kann das Treibriegelschloss mit nur einer Treibriegelstange, beispielsweise einer oberen Treibriegelstange 24 oder einer unteren Treibriegelstange 25 eingesetzt werden. Um eine sichere Verriegelung zu ermöglichen, können auch beide Treibriegelstangen 24 und 25 verwendet werden. All diese Funktionskomponenten bzw. Module oder Bauteile können beliebig miteinander kombiniert werden oder weggelassen werden, um das Treibriegelschloss optimal an den jeweiligen Einsatz anzupassen. Ein Vorteil dabei ist, dass sich durch das Aufrüsten bzw. Abrüsten von Funktionskomponenten oder Modulen oder Bauteilen die Abmessungen des Schlossgehäuses nicht ändern. Das Schlossgehäuse 21 besitzt in allen Varianten einheitliche standardisierte Abmessungen, was den Einbau und eine nachträgliche Aufrüstung des Treibriegelschlosses 2 erheblich vereinfacht.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Panikschloss
- 17: Türklinke
- 18: Anschlusskabel
- 19: flexibler Kabelübergang

- 2: Treibriegelschloss
- 21: Schlossgehäuse
- 22: Stulp
- 23: Schlossnuss
- 231: Nusshebel
- 232: Mitnehmer
- 233: Rolle
- 24: obere Treibriegelstange
- 241: oberer Einzugschieber
- 241a: unterer Entriegelungstaster, unterer Betätigungssteg
- 241b: oberer Entriegelungstaster, unterer Betätigungssteg
- 25: untere Treibriegelstange
- 251: unterer Einzugschieber
- 252: Schieberanschlagfläche
- 254: Angriffspunkt, Drehzapfen
- 26: Umlenkhebel
- 261: erster Arm
- 262: zweiter Arm
- 263: Steuerkurve
- 264: Drehpunkt Umlenkhebel
- 265: Führungszapfen
- 27: Schieberplatte
- 271: erster Anschlagzapfen
- 272: zweiter Anschlagzapfen
- 273: Kulissenführung
- 274: Schieberrolle
- 28: Riegelschieberhebel
- 281: erster Riegelschieberarm
- 282: zweiter Riegelschieberarm
- 283: Kulissenzapfen

- 3: Motor
- 31: Motorabtrieb, Motorgetriebe
- 32: Spindel
- 33: Spindelmutter
- 331: erste Anschlagfläche
- 332: zweite Anschlagfläche

- 4: Fallenauswerfer
- 41: Fallenumlenkhebel
- 42: Fallenkontakt
- 44: Türöffner
- 45: Entriegelungstaster

- 5: Riegelauswerfer
- 51: Riegelkontakt

- 6: Federantrieb
- 61: erste Feder
- 62: zweite Feder

- 7: Steuereinrichtung
- 71: Verriegelungs-Sensor, Lichtschranke
- 72: Mittelstellungs-Sensor, Lichtschranke
- 73: Entriegelungs-Sensor, Lichtschranke
- 74: Riegeleinzug-Sensor, Lichtschranke
- 75: Fallenauswerfer-Sensor, Lichtschranke
- 76: Drückernuss-Sensor, Lichtschranke
- 77: Oben-/Untenverriegelungs-Sensor, Lichtschranke
- 78: Riegelauswerfer-Sensor, Lichtschranke
- 79: Manipulations-Sensor, Lichtschranke

- 81: erster Einbauraum, für Motormodul
- 82: zweiter Einbauraum, für Fallenauswerfer / Türöffner
- 83: dritter Einbauraum, für Steuerungseinrichtung
- 84: vierter Einbauraum, für Riegelkontakt
- 85: fünfter Einbauraum, für Fallenkontakt

- 91: erster Hebel
- 92: zweiter Hebel

## Patentansprüche

1. Treibriegelschloss zum Verriegeln und Entriegeln eines Standflügels (14) einer zweiflügeligen Tür (11), mit einem Schlossgehäuse (21) mit einem Stulp (22), wobei in dem Schlossgehäuse (21) ein Einzugschieber (241) für eine Treibriegelstange (24) und ein Riegelschieber (5) gelagert sind, sowie eine Schieberplatte (27) linear verschiebbar gelagert ist und eine Schlossnuss (23) mit einem Nusshebel (231) drehbar gelagert ist, um das Treibriegelschloss manuell zu entriegeln, wobei mittels des Riegelschiebers (5) ein Riegel eines Aktivflügelschlosses aus dem Schlossgehäuse (21) herausdrängbar ist,
**dadurch gekennzeichnet,**
**dass** das Schlossgehäuse (21) wenigstens zwei Einbauräume (81, 82, 83, 84, 85) aufweist, wobei wahlweise in einem ersten Einbauraum (81) ein Motormodul umfassend einen Motor (3) zur motorischen Entriegelung des Treibriegelschlosses einbaubar oder nachrüstbar ist, und/oder wahlweise in einem zweiten Einbauraum (82) ein Fallenschiebermodul umfassend einen Fallenauswerfer (4) einbaubar oder nachrüstbar ist, um beim Entriegeln eine Falle eines Aktivflügelschlosses aus dem Schlossgehäuse (21) herauszudrängen, oder dass in dem zweiten Einbauraum (82) ein Türöffner (44) einbaubar ist.

2. Treibriegelschloss nach Anspruch 1,
**dadurch gekennzeichnet,**
**dass** das Motormodul einen Motor (3) und einen Motorabtrieb (31) umfasst, wobei der Motorabtrieb (31) die Schieberplatte (27) beaufschlagt, um diese motorisch in eine Entriegelungsstellung zu verfahren.

3. Treibriegelschloss nach Anspruch 1 oder 2,
**dadurch gekennzeichnet,**
**dass** das Motorgetriebe (31) die Schieberplatte (27) zum Entriegeln mittels einer einseitigen Anlage in Entriegelungsrichtung schiebt, wobei die einseitige Anlage in Entriegelungsrichtung offen ist.

4. Treibriegelschloss nach einem der Ansprüche 1 bis 3,
**dadurch gekennzeichnet,**
**dass** das Schlossgehäuse (21) einen Einbauraum zum Einbauen oder Nachrüsten eines Sensorplatinenmoduls aufweist, um unterschiedliche Stellungen des Treibriegelschlosses (2) oder um unterschiedliche Stellungen von Komponenten des Treibriegelschlosses (2) elektronisch zu detektieren.

5. Treibriegelschloss nach einem der vorhergehenden Ansprüche,
**dadurch gekennzeichnet,**
**dass** das Schlossgehäuse (21) einen Einbauraum (83) zum Einbauen oder Nachrüsten eines Steuerungsmoduls (7) aufweist, um das Treibriegelschloss (2) elektronisch zu steuern, insbesondere einen motorischen Antrieb (3) zu steuern und/oder um Sensoren (71, 72, 73, 74, 75, 76, 77, 78, 79) auszuwerten.

6. Treibriegelschloss nach einem der vorhergehenden Ansprüche,
**dadurch gekennzeichnet,**
**dass** das Schlossgehäuse (21) einen Einbauraum (84) zum Einbauen oder Nachrüsten eines Riegelkontakts (51) und/oder einen Einbauraum (85) zum Einbauen oder Nachrüsten eines Fallenkontakts (42) aufweist, um ein Eingreifen eines Riegels eines Aktivfallenschlosses und/oder einer Falle eines Aktivfallenschlosses in das Schlossgehäuse (21) zu detektieren.

7. Treibriegelschloss nach einem der vorhergehenden Ansprüche,
**dadurch gekennzeichnet,**
**dass** in den zweiten Einbauraum (82) ein elektrischer Türöffner (44) anstatt eines Fallenschiebermoduls oder eines Fallenauswerfers (4) einbaubar oder nachrüstbar oder gegen ein Fallenschiebermodul oder einen Fallenauswerfer (4) austauschbar ist, wobei vorzugsweise vorgesehen ist,
**dass** der elektrische Türöffner (44) als ein mechanisch und elektrisch schaltbarer, insbesondere entriegelbarer Türöffner (44) ausgebildet ist, und dass in dem Schlossgehäuse (21) ein parallel zum Stulp (22) verschiebbarer Entriegelungsschieber (241) gelagert ist, um den Türöffner (44) über eine Entriegelungstaste (45) mechanisch zu schalten, insbesondere zu entriegeln.

8. Treibriegelschloss nach Anspruch 7,
**dadurch gekennzeichnet,**
**dass** ein Einzugschieber (241), insbesondere der obere Einzugschieber (241), als Entriegelungsschieber ausgebildet ist, insbesondere zwei zueinander beabstandete Entriegelungstaster (241a, 241b) zur Betätigung der Entriegelungstaste (45) aufweist, oder dass die beiden Einzugschieber (241, 251) jeweils als Entriegelungsschieber ausgebildet sind, insbesondere dass der obere Einzugschieber (241) einen Entriegelungstaster (241b), vorzugsweise für DIN links, und dass der untere Einzugschieber (251) einen Entriegelungstaster (241a), vorzugsweise für DIN rechts, aufweist, wobei vorzugsweise vorgesehen ist,
**dass** der elektrische Türöffner (44) in dem zweiten Bauraum (82) sowohl in einer 0° Einbaulage als auch um 180° gedreht einbaubar ist, um links angeschlagene Türen oder rechts angeschlagene Türen zu verriegeln oder zu entriegeln.

9. Treibriegelschloss nach einem der Ansprüche 7 oder 8,
**dadurch gekennzeichnet,**
**dass** der Entriegelungsschieber (241) zwei beabstandete Entriegelungstaster (241a, 241b) aufweist, um den Türöffner (44) sowohl in einer 0°-Einbaulage als auch in einer 180°-Einbaulage mechanisch über die Entriegelungstaster (241a, 241b) zu schalten, insbesondere zu entriegeln, oder dass die beiden Einzugschieber (241, 251) jeweils einen Entriegelungstaster (241a, 241b) aufweisen, um den Türöffner (44) sowohl in einer 0°-Einbaulage als auch in einer 180°-Einbaulage mechanisch über die Entriegelungstaster (241a, 241b) zu schalten, insbesondere zu entriegeln.

10. Treibriegelschloss nach einem der vorhergehenden Ansprüche,
**dadurch gekennzeichnet,**
**dass** in wenigstens einem Einbauraum (81, 82, 83, 84, 85) wenigstens eines der eingebauten Module die Funktion eines Schlossdorns übernimmt, um das Schlossgehäuse (21) mechanisch zu stabilisieren.

11. Treibriegelschloss nach einem der vorhergehenden Ansprüche,
**dadurch gekennzeichnet,**
**dass** das Schlossgehäuse (21) Abmessungen aufweist, die in der Höhe 165 mm nicht überschreiten und in der Breite 16 mm nicht überschreiten und bei einem Dornmaß im Bereich zwischen 35 mm und 100 mm in der Tiefe zwischen 50 mm und 135 mm liegen, insbesondere dass das Schlossgehäuse (21) Abmessungen entsprechend der DIN 18250 aufweist, und/oder
**dass** das Schlossgehäuse (21) für unterschiedliche Dornmaße anpassbar ist, indem für ein größeres Dornmaß ein Fallenschiebermodul mit einem längeren Fallenschieberstamm und ein Riegelschieber mit einem längeren Riegelschieberstamm eingesetzt wird.

12. Treibriegelschloss nach einem der vorhergehenden Ansprüche,
**dadurch gekennzeichnet,**
**dass** in dem Schlossgehäuse (21) ein zweiter Einzugschieber (251) aufgenommen ist, insbesondere ein unterer Einzugschieber (251), in Ergänzung zu dem ersten oder oberen Einzugschieber (241) der mit einer ersten oder oberen Treibriegelstange (24) verbindbar ist, und der zweite Einzugschieber (251) mit einer zweiten Treibriegelstange (25) verbindbar ist, wobei vorzugsweise vorgesehen ist,
**dass** die beiden Einzugschieber (241, 251) über einen zweiarmigen Umlenkhebel (26) miteinander verbunden sind.

13. Treibriegelschloss nach Anspruch 12,
**dadurch gekennzeichnet,**
**dass** der Nusshebel (231) einen Zapfen oder eine Rolle (233) aufweist, mittels dem oder der er direkt mit dem unteren Einzugschieber (251) oder dem oberen Einzugschieber (241) zusammenwirkt, indem der untere Einzugschieber (251) oder der obere Einzugschieber (241) eine Schieberanschlagfläche (252) für den Zapfen oder die Rolle (233) aufweist, derart, dass der Nusshebel (231) über den Zapfen oder die Rolle (233) den unteren Einzugschieber (251) oder den oberen Einzugschieber (241) bei einer manuellen Entriegelung in eine Entriegelungsstellung beaufschlagt, insbesondere schiebt.

14. Treibriegelschloss nach einem der vorhergehenden Ansprüche,
**dadurch gekennzeichnet,**
**dass** in dem Schlossgehäuse (21) ein zweiarmiger Riegelschieberhebel (28) konzentrisch zu der Schlossnuss (23) drehbar gelagert ist, dessen erster Arm (281) über einen in einer Kulissenführung (273) der Schieberplatte (27) geführten Kulissenzapfen (283) mit der Schieberplatte (27) zusammenwirkt, und dessen zweiter Arm (282) mit dem Riegelauswerfer (5) zusammenwirkt, um diesen zwischen einer aus dem Schlossgehäuse (21) vorgeschlossenen Entriegelungsstellung und einer in das Schlossgehäuse (21) zurückgezogenen Verriegelungsstellung zu bewegen, wobei vorzugsweise vorgesehen ist,
**dass** der zweite Arm (282) des Riegelschieberhebels (28) über einen Fallenumlenkhebel (41) den Fallenauswerfer (4) betätigt, um diesen zwischen einer Entriegelungsstellung und einer Verriegelungsstellung zu bewegen.

15. Treibriegelschloss nach einem der vorhergehenden Ansprüche,
**dadurch gekennzeichnet,**
**dass** das Schlossgehäuse (21) einen Federantrieb (6) aufweist, und der Einzugschieber (241) oder die beiden Einzugschieber (241, 251) und/oder die Schieberplatte (27) motorisch oder von der Schlossnuss (23) manuell betätigt unter Aufladung des Federantriebs (6) in Entriegelungsrichtung betätigt werden und in Verriegelungsrichtung von dem Federantrieb (6) unterstützt betätigt werden, wobei vorzugsweise vorgesehen ist, dass der Federantrieb (6) zwei Federn (61, 62) aufweist, wobei eine der Federn (61) die Schieberplatte (27) beaufschlagt und die zweite Feder (62) den unteren Einzugschieber (251) oder den oberen Einzugschieber (241) beaufschlagt, insbesondere dass die Federn (61, 62) als Schraubenfedern und/oder Druckfedern ausgebildet sind.
